# EUROPÄISCHE PATENTANMELDUNG

(11) **EP 4 614 739 A1**
(43) Veröffentlichungstag der Anmeldung: **10.09.2025**
(21) Anmeldenummer: 24215859.0
(22) Anmeldetag: 27.11.2024
(51) Int. Cl.: H01R 43/28, H01R 24/56

(54) **VERFAHREN UND VORRICHTUNG ZUM BÜRSTEN VON SCHIRMGEFLECHT EINER LEITUNG**

(30) Priorität: 05.03.2024 DE 102024106262
(71) Anmelder: MD ELEKTRONIK GmbH, 84478 Waldkraiburg (DE)
(72) Erfinder: Schuster, Udo, 83374 Traunwalchen (DE); Bauer, Thomas, 84431 Rattenkirchen (DE)

(57) **Zusammenfassung**

Die vorliegende Erfindung betrifft ein Verfahren zum Bürsten von Schirmgeflecht (14) einer Leitung (10), aufweisend die Schritte: Einführen und Positionieren der Leitung (10) mit freigelegtem Schirmgeflecht (14) in einer Auflage (2) entlang einer ersten Richtung (X), gegenläufiges Rotieren (D) von zumindest zwei Bürsten (4) eines Bürstensystems (3) in einer Ebene (Y-Z) quer, insbesondere senkrecht, zur ersten Richtung (X), und Bewegen der rotierenden zumindest zwei Bürsten (4) entlang einer dritten Richtung (Z), insbesondere senkrecht, auf die Leitung (10) zu, so dass die zumindest zwei rotierenden Bürsten (4) das freigelegte Schirmgeflecht (14) am Umfang der Leitung (10) in einen Scheitel (15) bürsten. Die Erfindung betrifft weiterhin eine Vorrichtung (1) zum Bürsten von Schirmgeflecht (14) einer Leitung (10).

## Beschreibung

### Technisches Gebiet

Die Erfindung betrifft ein Verfahren und eine Vorrichtung zum Bürsten von Schirmgeflecht einer Leitung, insbesondere einer geschirmten Leitung zur Übertragung von elektrischen Signalen.

### Stand der Technik

Bei der Verarbeitung von Leitungen, die mit einem Schirmgeflecht versehen sind, wie Koaxialleitungen, muss das Schirmgeflecht, und insbesondere die Vielzahl an einzelnen Schirmdrähten oder -litzen des Schirmgeflechts, zuverlässig gehandhabt werden. Im Stand der Technik wird dazu der Schirmdraht bzw. das Schirmgeflecht aufgestellt und mit einem Längsbürstsystem oder einem mechanischen Stülpsystem über eine auf der Leitung aufgebrachte Stützhülse umgelegt, so dass die Schirmlitzen des Schirmgeflechts parallel zur Leitung liegen. In einem Folgeschritt wird mit senkrechter Druckluft bzw. einer Längsbürste versucht, das Schirmgeflecht so zu verformen, dass sich keine Schirmdrähte mehr in einem Bereich, der für nachfolgende Prozessschritte benötigt wird, befinden.

Ein möglicher nachfolgender Prozessschritt ist das Vercrimpen eines Außenleiterkontakts auf der Leitung im Bereich der Stützhülse. Durch die parallele Lage der Schirmlitzen auf der Stützhülse im Stand der Technik kommt es beim Schließen (Vercrimpen) des Außenleiters immer wieder vor, dass Schirmlitzen im Crimpbereich des Außenleiters eingeklemmt werden bzw. aus dem Crimpbereich herausstehen. Teilweise kann es auch vorkommen, dass zu lange Schirmdrähte in Längsrichtung der Leitung auf der Leitungsabgangsseite aus dem Außenleiter herausstehen und für Störungen oder Mängel am Endprodukt sorgen.

### Beschreibung der Erfindung

Es ist daher eine Aufgabe der vorliegenden Erfindung ein Verfahren und eine Vorrichtung bereitzustellen, mit denen das Schirmgeflecht einer Leitung so bearbeitet wird, dass nachfolgende Prozessschritte zuverlässig ohne Störung durch das Schirmgeflecht bzw. einzelne Schirmdrähte durchgeführt werden können.

Die oben genannte Aufgabe wird durch ein Verfahren nach Anspruch 1 und eine Vorrichtung nach Anspruch 7 gelöst. Weitere vorteilhafte Ausgestaltungsformen der Erfindung lassen sich den Unteransprüchen, der Beschreibung sowie den Zeichnungen entnehmen.

Insbesondere wird die oben genannte Aufgabe gelöst durch ein Verfahren zum Bürsten von Schirmgeflecht einer Leitung, aufweisend die Schritte: Einführen und Positionieren der Leitung mit freigelegtem Schirmgeflecht in einer Auflage entlang einer ersten Richtung, gegenläufiges Rotieren von zumindest zwei Bürsten eines Bürstensystems in einer Ebene quer, insbesondere senkrecht, zur ersten Richtung, und Bewegen der rotierenden zumindest zwei Bürsten entlang einer dritten Richtung, insbesondere senkrecht, auf die Leitung zu, so dass die zumindest zwei rotierenden Bürsten das freigelegte Schirmgeflecht am Umfang der Leitung in einen Scheitel bürsten.

Das vorliegende Verfahren ermöglicht es das freigelegte Schirmgeflecht einer Leitung in einem vorbestimmten Bereich, dem Scheitel, zuverlässig zu entfernen. Ohne störendes Schirmgeflecht bietet der Scheitel eine optimale Weiterverarbeitung beispielsweise für nachfolgende Crimpprozesse. Mit der Positionierung der Leitung in der Auflage, kann der Scheitel präzise vorbestimmt und gebildet werden. Das erhöht auch die Präzision nachfolgender Prozessschritte. Das gegenläufige Rotieren der Bürsten sorgt für eine symmetrische und zuverlässige Scheitelbildung. Die Größe bzw. Breite des Scheitels kann über die Höhe bzw. Bewegung entlang der dritten Richtung auf die Leitung sehr leicht eingestellt werden. Bevorzugt wird der Scheitel so weit bzw. groß wie möglich über die den Bürsten zugewandte Umfangsfläche der Leitung gebildet. Je größer der Scheitel, desto geringer die Gefahr, dass sich bei einem nachfolgenden Aufcrimpen eines Außenleiterkontakts Schirmgeflecht im Crimpbereich (auf dem Scheitel) befindet und stört.

Bevorzugt weist die Leitung eine Hülse auf, die, bevorzugt fest, auf der Leitung angeordnet ist, und das freigelegte Schirmgeflecht wurde zuvor entgegen seiner ursprünglichen Ausrichtung in der Leitung um 180 Grad gebogen über die Hülse umgelegt und längsgebürstet. Die Hülse umfasst bevorzugt eine Crimphülse, die zur Stabilisierung auf die Leitung aufgebracht wurde. Das Aufcrimpen der Hülse sowie das Umlegen und Längsbürsten des Schirmgeflechts wurde in vorherigen Verfahrensschritten durchgeführt. Der mit dem vorliegenden Verfahren erzeugte Scheitel im Schirmgeflecht ermöglicht es zumindest eine Kante, bevorzugt beide gegenüberliegenden Kanten, der Hülse klar und zuverlässig ohne störendes Schirmgeflecht zu erkennen. Insbesondere kann die Erkennung der Kante(n) durch optische Systeme, die im sichtbaren Spektrum arbeiten, erfolgen. Durch das klare und zuverlässige Erkennen der Kante(n), kann die Hülse als Referenzpunkt eingesetzt bzw. verwendet werden. Referenzpunkte erhöhen die Präzision, ermöglichen eine automatisierte Verarbeitung und/oder erleichtern Prozessschritte.

Bevorzugt weist das Verfahren weiterhin den anschließenden Schritt auf: Bewegen von zumindest zwei Formbacken entlang der ersten Richtung von Aderspitzen der Leitung zum freigelegten und/oder gebürsteten Schirmgeflecht hin, so dass das freigelegte und/oder gebürstetes Schirmgeflecht in der zweiten Richtung an den Umfang der Leitung oder Hülse gepresst wird. Durch das Bürsten wird das Schirmgeflecht vom Scheitel entfernt und seitlich (tangential) weggebürstet, wobei das Schirmgeflecht beliebig radial von der Leitung abstehen kann. Die Formbacken korrigieren die Ausrichtung des gebürsteten Schirmgeflechts, so dass das Schirmgeflecht (wieder) parallel zur Längsrichtung (entlang der ersten Richtung) der Leitung bzw. der Hülse ausgerichtet ist. Durch die Bewegung der Formbacken von den Aderspitzen her, wird das Schirmgeflecht entlang seiner (umgelegten und längsgebürsteten) Ausrichtung, und nicht entgegen (wobei es sich aufstellen oder abknicken könnte), an die Leitung bzw. Hülse gepresst. Im Ergebnis weist das gebürstete Schirmgeflecht eine (annähernde) L-Form auf. Durch die L-Form weist das gebürstete Schirmgeflecht eine kürzere Länge in der ersten Richtung auf als vorher. Durch die kürzere Länge ist es sehr viel wahrscheinlicher, dass das Schirmgeflecht bei einem anschließenden Aufcrimpen eines Außenleiterkontakts ungestört innerhalb des Außenleiterkontakts liegt, wodurch Störungen bei der weiteren Verarbeitung und/oder Kontaktierung vermieden werden.

Bevorzugt sind die zumindest zwei Bürsten in einer zweiten Position zueinander angeordnet und überlappen beim gegenläufigen Rotieren teilweise, und insbesondere liegt ein Überlappungsbereich zumindest teilweise auf einer Mittelachse. Das Überlappen der Bürsten stellt sicher, dass ein vollständiger Scheitel gebildet wird und kein Schirmgeflecht entlang der Mittelachse ungebürstet bleibt. Die Ausrichtung des Überlappungsbereichs an der Mittelachse stellt sicher, dass ein Scheitel sehr präzise und zuverlässig an einer bestimmten Stelle an der Leitung bzw. Hülse gebildet werden kann - da wo die Leitung auf der Mittelachse liegt erstreckt sich der Scheitel zu beiden Seiten quer zur Längsrichtung der Leitung.

Bevorzugt wird das gebürstete Schirmgeflecht aus dem Scheitel mit dem freigelegten Schirmgeflecht anderer Umfangsregionen auf der Leitung oder Hülse zusammengebürstet und verdichtet. Die anderen Umfangsregionen sind insbesondere die Umfangsregionen, die sich radial entlang der zweiten Richtung erstrecken. Das Zusammenbürsten und Verdichten des Schirmgeflechts hat den Effekt, dass an den Umfangsregionen (in der zweiten Richtung) mehr Volumen (an Schirmgeflecht) vorhanden ist, als an den restlichen Umfangsregionen, in denen das Schirmgeflecht nicht gebürstet wurde bzw. wo der Scheitel gebildet wurde. Die ungleichmäßige Verteilung von Schirmgeflecht am Umfang der Leitung bzw. Hülse führt zu erhöhten Abzugswerten, wenn beispielsweise ein Außenleiterkontakt auf das freigelegte und gebürstete Schirmgeflecht gecrimpt wird. Durch die erhöhten Abzugswerte hält ein befestigter bzw. gecrimpter Außenleiterkontakt zuverlässiger an der Leitung.

Bevorzugt weist das Verfahren weiterhin die anschließenden Schritte auf: Bewegen der zumindest zwei Bürsten entlang der dritten Richtung weg von der Leitung, und danach Bewegen der zumindest zwei Formbacken entlang der ersten Richtung von dem freigelegten und/oder gebürstetem Schirmgeflecht über die Aderspitzen weg von der Leitung, so dass die Leitung frei liegt und entnommen werden kann. Indem die Formbacken erst zum Schluss entfernt werden, wird ein Anpressen des Schirmgeflechts bis zum Schluss sichergestellt. Das Wegbewegen der Bürsten und der Formbacken erleichtern die Entnahme der Leitung.

Die oben genannten Probleme werden weiterhin insbesondere gelöst durch eine Vorrichtung zum Bürsten von Schirmgeflecht einer Leitung aufweisend: eine Auflage zum Positionieren der Leitung entlang einer ersten Richtung, ein verschiebbares Bürstensystem mit zumindest zwei Bürsten, die in einer Ebene (Y-Z) quer, insbesondere senkrecht, zur ersten Richtung gegenläufig rotieren können, wobei das verschiebbare Bürstensystem entlang einer dritten Richtung quer, insbesondere senkrecht, zur ersten Richtung verschoben werden kann, so dass die Auflage zwischen den zumindest zwei rotierenden Bürsten angeordnet ist und die rotierenden Bürsten freigelegtes Schirmgeflecht der Leitung in einen Scheitel auf dem Umfang der Leitung bürsten können.

Die vorliegende Vorrichtung zum Bürsten von Schirmgeflecht einer Leitung ermöglicht das zuverlässige Bürsten eines Scheitels im Schirmgeflecht der Leitung. Insbesondere kann mit der vorliegenden Vorrichtung ein Scheitel um eine vorbestimmte Mittelachse symmetrisch erzeugt werden. Die Vorrichtung kann als ein Modul einer Prozesskette oder in einer Leitungskonfektionierungsanlage integriert sein, wobei die Prozesskette in nachfolgenden (Anlage-)Modulen den Scheitel für eine zuverlässige Weiterverarbeitung verwendet. Die vorliegende Vorrichtung ist leicht zu bedienen, da abgesehen von den Drehbewegungen der Bürsten nur Verschieboperationen entlang von Linearachsen durchgeführt werden. Weiterhin ist die Vorrichtung leicht zu warten, da die Bauteile mit Abnutzung, insbesondere die Bürsten, an der Vorrichtung von außen leicht zugänglich sind. Bevorzugt arbeitet die Vorrichtung vollautomatisch.

Bevorzugt umfassen die Bürstenradien der zumindest zwei Bürsten mehr als das Zweifache, bevorzugt mehr als das Dreifache, am bevorzugtesten mehr als das Vierfache, des Leitungsradius. Die größeren Bürstradien ermöglichen ein (ausschließliches) Bürsten an den Außenspitzen der Bürsten. Dadurch werden die Bürsten weniger stark beansprucht (weniger stark geknickt) und das Bürsten erfolgt materialschonender.

Bevorzugt umfasst das Bürstensystem zumindest zwei Bürsten auf jeder Seite einer Mittelachse, wobei die zumindest zwei Bürsten auf jeder Seite entlang der ersten Richtung beabstandet angeordnet sind. Die zumindest zwei separaten Bürsten auf jeder Seite der Mittelachse ermöglichen das Bürsten in einem ersten und einem separaten zweiten Abschnitt an der Leitung bzw. Hülse. Das Bürsten in zwei separaten Abschnitten ist materialschonender für das Schirmgeflecht, die Leitung bzw. Hülse, und die Bürsten, und erreicht dennoch ein gewünschtes Bürstergebnis, d.h. die zuverlässige Ausdehnung bzw. Bildung des Spalts im Schirmgeflecht, über eine bestimmte Länge.

Bevorzugt weist die Vorrichtung weiterhin zumindest zwei Formbacken auf, die entlang der ersten Richtung zu oder weg von der Leitung verschoben werden können, um das freigelegte und/oder gebürstete Schirmgeflecht in einer zweiten Richtung an die Leitung oder eine Hülse auf der Leitung zu pressen. Die verschiebbaren Formbacken haben den Vorteil, dass nach dem Bürsten des Schirmgeflechts ein Andrücken des gebürsteten Schirmgeflechts an die Leitung bzw. Hülse durchgeführt werden kann. Durch das Andrücken wird das Schirmgeflecht geglättet und steht weniger bis gar nicht mehr von der Leitung bzw. Hülse ab. Durch die Glättung stört das Schirmgeflecht weniger bis gar nicht mehr in nachfolgenden Prozessschritten der Leitungskonfektion, wie dem Aufbringen eines Außenleiterkontakts.

Die folgende Beschreibung von Ausführungsformen erfolgt unter Bezugnahme auf die begleitenden Figuren. Dabei zeigt:
- Fig. 1: eine schematische Darstellung einer Ausführungsform einer Vorrichtung zum Bürsten von Schirmgeflecht einer Leitung;
- Fig. 2: eine schematische Darstellung einer Ausführungsform einer Leitung mit freigelegtem Schirmgeflecht vor dem Bürstverfahren; und
- Fig. 3: eine schematische Darstellung einer Ausführungsform der Leitung mit freigelegtem Schirmgeflecht nach dem Bürstverfahren.

Im Folgenden werden bevorzugte Ausführungsformen im Detail mit Bezug auf die beigefügten Figuren beschrieben.

Fig. 1 zeigt eine Ausführungsform einer Vorrichtung 1 zum Bürsten von Schirmgeflecht 14 einer Leitung 10. In der dargestellten Ausführungsform umfasst die Leitung 10 eine geschirmte Leitung zur Übertragung von elektrischen Signalen, wie eine Koaxialleitung. Die dargestellte Leitung umfasst weiterhin eine Hülse 12, wie eine Crimphülse, die an der Leitung 10 befestigt bzw. aufgecrimpt ist. Die Blickrichtung der in Fig. 1 dargestellten Ausführungsform ist in der ersten Richtung X, d.h. in Zustellrichtung der Leitung 10 an der Vorrichtung 1.

Die dargestellte Vorrichtung 1 umfasst eine Auflage 2 zum Positionieren der Leitung 10 entlang der ersten Richtung X. Die Auflage 2 umfasst bevorzugt eine Rillenform, wobei die Leitung 10 in der Rille positionssicher abgelegt werden kann. Bevorzugt ist an der Auflage 2 in der ersten Richtung X ein Stopper oder ähnliches angeordnet, der ein maximales Einführen der Leitung 10 in die Vorrichtung 1 kennzeichnet. Die Auflage 2 positioniert die Leitung 10 bevorzugt zentrisch zwischen den zumindest zwei Bürsten 4. Die zentrische Ausrichtung liegt sowohl in der ersten als auch in der zweiten Position P1, P2, in der die Bürsten 4 zueinander angeordnet sein können, vor. Die Auflage 2 dient als Gegenkraft beim Bürsten.

Die dargestellte Vorrichtung 1 weist weiterhin ein verschiebbares Bürstensystem 3 auf. Das dargestellte Bürstensystem 3 umfasst zumindest zwei Bürsten 4, die in einer Ebene Y-Z quer, insbesondere senkrecht, zur ersten Richtung X gegenläufig rotieren können. Die Bürsten 4 können wie in Fig. 1 dargestellt in der ersten Position P1, mit einem weiteren Abstand oder Spalt zueinander, beabstandet angeordnet sein. Die Bürsten 4 können auch, bevorzugt entlang der zweiten Richtung Y, zueinander bewegt werden, so dass die Bürsten 4 von der ersten in die zweiten Position P1, P2 gebracht werden. In der zweiten Position P2 überlappen sich die Bürsten 4 in einem Teil- bzw. Überlappungsbereich.

Das dargestellte verschiebbare Bürstensystem 3 kann weiterhin entlang einer dritten Richtung Z quer, insbesondere senkrecht, zur ersten Richtung X um eine Höhe H verschoben werden. Beim Verschieben (entlang der zweiten und/oder dritten Richtung Y, Z) werden die zumindest zwei Bürsten 4 bevorzugt synchron, d.h. zeitgleich, verschoben. Die Höhe H, um die das Bürstensystem 3 verschoben wird, kann eine (durchschnittliche) Breite B des Scheitels 15 bestimmen. Je mehr das Bürstensystem 3 um eine Höhe H auf die Leitung 10 verschoben wird, desto größer wird die Breite B des Scheitels 15 gebildet. Das Verschieben kann erfolgen bis eine maximale Breite B, die dem Durchmesser der Leitung 10 entspricht, erreicht ist.

Wenn das Bürstensystem 3 um eine bestimmte Höhe H in Richtung der Leitung 10 verschoben wird, gelangt die Auflage 2 (mit der Leitung) zwischen die zumindest zwei rotierenden Bürsten 4. Die rotierenden Bürsten 4 können dann das freigelegte Schirmgeflecht 14 der Leitung 10 in einen Scheitel 15 auf dem Umfang der Leitung 10 bürsten (s. Fig. 3). Die Bürstenradien R1 der zumindest zwei Bürsten 4 umfassen, wie in Fig. 1 dargestellt, mehr als das Zweifache, bevorzugt mehr als das Dreifache, am bevorzugtesten mehr als das Vierfache, des Leitungsradius R2.

Das Bürstensystem 3 kann in einer Ausführungsform zumindest zwei Bürsten 4 auf jeder Seite der Mittelachse M umfassen. In Fig. 1 wären die Bürsten in dieser Ausführungsform dann in der ersten Richtung X, d.h. in die Bildebene von Fig. 1 hinein, hintereinander angeordnet. Die zumindest zwei Bürsten 4 auf jeder Seite entlang der ersten Richtung X sind dann bevorzugt beabstandet voneinander angeordnet. Durch den Abstand bürsten die Bürsten 4 dann in zumindest zwei separaten Abschnitten A1, A2 auf der Leitung 10 bzw. Hülse 12 (s. Fig. 2). Zwischen den jeweils zwei Bürsten 4 auf einer Seite kann ein Abstandshalter vorgesehen sein.

Weiterhin weist die dargestellte Vorrichtung 1 zumindest zwei Formbacken 6 auf, die entlang der ersten Richtung X zu oder weg von der Leitung 10 verschoben werden können. Die Formbacken sind eingerichtet, das freigelegte und/oder gebürstete Schirmgeflecht 14, 14a in der zweiten Richtung Y an die Leitung 10 oder eine Hülse 12 auf der Leitung 10 zu pressen. Die Formbacken sind bevorzugt massive längliche Bauteile, die einen Anpressdruck auf das Schirmgeflecht 14, 14a ausüben können.

Eine Ausführungsform eines Verfahrens zum Bürsten von Schirmgeflecht 14 einer Leitung 10 weist folgende Schritte auf. Alle genannten Schritte werden bevorzugt automatisiert ausgeführt. In einer bevorzugten Ausführungsform weist die Leitung 10 eine Hülse 12 auf, die, bevorzugt fest, auf der Leitung 10 angeordnet ist. Nach einer Vorverarbeitung der Leitung 10 weist die Leitung 10 freigelegtes Schirmgeflecht 14 auf, dass entgegen seiner ursprünglichen Ausrichtung in der Leitung 10 um 180 Grad gebogen über die Leitung 10 oder Hülse 12 umgelegt und längsgebürstet wurde. Am freien Leitungsende können Adern 16 der Leitung freigelegt sein. Eine Ausführungsform eines Ausgangsprodukts für das vorliegende Verfahren ist in Fig. 2 dargestellt.

Zunächst erfolgt ein Einführen und Positionieren der Leitung 10 mit freigelegtem Schirmgeflecht 14 in der Auflage 2. Dabei ist die Leitung 10 entlang der ersten Richtung X ausgerichtet. In einer bevorzugten Ausführungsform wird die Leitung 10 parallel beabstandet zur Auflage 2 entlang der ersten Richtung X in die Vorrichtung 1 eingeführt. Danach wird die Leitung 10 entlang der dritten Richtung Z in der Auflage 2 abgelegt. Falls notwendig erfolgt noch ein Nachjustieren, beispielsweise durch in Anschlag bringen der Leitung 10 mit dem oben genannten Stopper, bis die Leitung 10 in der Auflage 2 positioniert ist.

Nach oder parallel zu dem Einführen und Positionieren der Leitung 10 erfolgt ein gegenläufiges Rotieren bzw. Drehen D von den zumindest zwei Bürsten 4 des Bürstensystems 3. Gegenläufig meint dabei ein Rotieren bzw. Drehen D der Bürsten 4 aufeinander zu bzw. mit entgegengesetzten Drehrichtungen hin zur Leitung 10.

Falls die Bürsten 4 ursprünglich beabstandet voneinander waren, d.h. sich in der ersten Position P1 zueinander befanden, werden sie zunächst noch aufeinander zu bewegt bis sie in der zweiten Position P2, bevorzugt in einem Teilbereich überlappend, zueinander angeordnet sind, so dass die Bürsten 4 in einem Umfangsabschnitt an, oder besser auf, der Mittelachse M liegen. Das gegenläufige Rotieren D findet in einer Ebene Y-Z quer, insbesondere senkrecht, zur ersten Richtung X statt.

Anschließend erfolgt ein Bewegen der rotierenden zumindest zwei Bürsten 4 entlang der dritten Richtung Z, insbesondere senkrecht, um eine Höhe H auf die Leitung 10 zu. Die Höhe H ist je nach Leitung 10 (bzw. Leitungsradius R2) und gewünschtem Scheitel 15 (bzw. Breite B) vorbestimmt. Sobald die zumindest zwei rotierenden Bürsten 4 an das Schirmgeflecht 14 der Leitung 10 gelangen, bürsten die zumindest zwei rotierenden Bürsten 4 das freigelegte Schirmgeflecht 14 am Umfang der Leitung 10 oder Hülse 12 in einen Scheitel 15 (vgl. Figs. 2 und 3). Insbesondere wird beim Absenken der rotierenden Bürsten 4 das den Bürsten zugewandte (in Fig. 1 oben befindliche) freiliegende Schirmgeflecht 14 seitlich tangential senkrecht zur Leitung 10 (in Fig. 1 nach unten) gebürstet.

Der Scheitel 15 ist bevorzugt ein doppelseitiger Scheitel 15, der sich symmetrisch um die Mittelachse M erstreckt. Im Durchschnitt weist der Scheitel 15 eine vorbestimmte Breite B auf. Im Bereich des Scheitels 15 befindet sich kein Schirmgeflecht 14, 14a. Der Scheitel 15 bildet eine partielle Freilegung der Leitung 10 oder der Hülse 12. Insbesondere ist in der in Fig. 3 dargestellten Ausführungsform durch den Scheitel 15 bzw. die Freilegung eine Hülsenkante 13 der Hülse 12 klar zu erkennen. Durch das Bürsten des Scheitels 15 erstreckt sich das gebürstete Schirmgeflecht 14a an gegenüberliegenden Seiten der Leitung 10 oder Hülse 12 in die zweite Richtung Y. Insbesondere wird das gebürstete Schirmgeflecht 14a aus dem Scheitel 15 mit dem freigelegten Schirmgeflecht 14 anderer Umfangsregionen auf der Leitung 10 oder Hülse 12 zusammengebürstet und verdichtet.

Im Ergebnis ergibt sich eine asymmetrische Anordnung von Schirmgeflecht 14, 14a entlang des Umfangs der Leitung 10 oder Hülse 12. Bei einem Schnitt durch die Leitung 10 oder Hülse 12 im Bereich des Scheitels 15 ergeben sich zumindest drei Bereiche unterschiedlicher Dicke an Schirmgeflecht 14, 14a. Eine erste Region, d.h. der Scheitel 15, in dem kein Schirmgeflecht 14, 14a angeordnet ist. Eine zweite Region mit einer einfachen Lage an freigelegtem Schirmgeflecht 14, das über die Leitung 10 oder Hülse 12 umgeschlagen und längsgebürstet wurde. Die zweite Region ist auf einer den Bürsten 4 abgewandten Seite der Leitung 10 oder Hülse 12 angeordnet. Und eine dritte Region, die das zusammengebürstete und verdichte Schirmgeflecht 14a umfasst. Die dritte Region umfasst in Fig. 3 zwei Bereiche auf gegenüberliegenden Seiten des Scheitels 15, in Umfangsrichtung zwischen Scheitel 15 und erste Region. Durch die asymmetrische Anordnung des Schirmgeflechts 14, 14a ergeben sich beispielsweise beim Aufcrimpen eines Außenleiterkontakts über das Schirmgeflecht 14, 14a unterschiedliche, und insbesondere in der dritten Region erhöhte, Abzugskräfte.

In einer bevorzugten Ausführungsform erfolgt auf das Scheitelbürsten ein Bewegen von zumindest zwei Formbacken 6 entlang der ersten Richtung X von Aderspitzen 17 der Leitung 10 zum freigelegten und/oder gebürsteten Schirmgeflecht 14, 14a hin. In Fig. 1 wäre es eine Bewegung der Formbacken 6 aus der Figurenebene Y-Z heraus. Durch die Bewegung der Formbacken 6 wird das freigelegte und/oder gebürstetes Schirmgeflecht 14, 14a in der zweiten Richtung Y an den Umfang der Leitung 10 oder Hülse 12 gepresst. Entlang der zweiten Richtung Y gesehen, weist das gebürstete Schirmgeflecht 14a eine (annähernde) L-Form auf. Durch die L-Form verkürzt sich die Länge L des gebürsteten Schirmgeflechts 14a in der ersten Richtung X.

Nach dem Bürsten des Scheitels 15 können noch folgende Schritte durchgeführt werden. Ein Bewegen der zumindest zwei Bürsten 4 entlang der dritten Richtung Z weg von der Leitung 10. Abschließend können die zumindest zwei Formbacken 6 entlang der ersten Richtung X von dem freigelegten und/oder gebürstetem Schirmgeflecht 14, 14a über die Aderspitzen 17 weg von der Leitung 10 (d. h. in die Figurenebene Y-Z hinein) bewegt werden. Im Ergebnis ist die Leitung 10 freiliegend und kann aus der Vorrichtung 1 entnommen werden. Die Vorrichtung 1 ist dann bereit für einen folgenden Verfahrenszyklus.

### BEZUGSZEICHENLISTE

- 1: Vorrichtung
- 2: Auflage
- 3: Bürstensystem
- 4: Bürsten
- 6: Formbacken
- 10: Leitung
- 12: Hülse
- 13: Hülsenkante
- 14: Schirmgeflecht
- 14a: gebürstetes Schirmgeflecht
- 15: Scheitel
- 16: Leitungsader(n)
- 17: Aderspitze(n)
- A1: erster Abschnitt
- A2: zweiter Abschnitt
- B: Breite
- D: Rotieren (Drehrichtung)
- H: Höhe
- L: Länge
- M: Mittelachse
- P1: erste Position
- P2: zweite Position
- R1: Bürstenradius
- R2: Leitungsradius
- X: erste Richtung
- Y: zweite Richtung
- Z: dritte Richtung
- Y-Z: Ebene

## Patentansprüche

1. Verfahren zum Bürsten von Schirmgeflecht (14) einer Leitung (10), aufweisend die Schritte:
a. Einführen und Positionieren der Leitung (10) mit freigelegtem Schirmgeflecht (14) in einer Auflage (2) entlang einer ersten Richtung (X);
b. gegenläufiges Rotieren (D) von zumindest zwei Bürsten (4) eines Bürstensystems (3) in einer Ebene (Y-Z) quer, insbesondere senkrecht, zur ersten Richtung (X); und
c. Bewegen der rotierenden zumindest zwei Bürsten (4) entlang einer dritten Richtung (Z), insbesondere senkrecht, auf die Leitung (10) zu, so dass die zumindest zwei rotierenden Bürsten (4) das freigelegte Schirmgeflecht (14) am Umfang der Leitung (10) in einen Scheitel (15) bürsten.

2. Verfahren nach Anspruch 1, bei dem die Leitung (10) eine Hülse (12) aufweist, die, bevorzugt fest, auf der Leitung (10) angeordnet ist, und das freigelegte Schirmgeflecht (14) zuvor entgegen seiner ursprünglichen Ausrichtung in der Leitung (10) um 180 Grad gebogen über die Hülse (12) umgelegt und längsgebürstet wurde.

3. Verfahren nach Anspruch 1 oder 2, weiterhin aufweisend den anschließenden Schritt:
Bewegen von zumindest zwei Formbacken (6) entlang der ersten Richtung (X) von Aderspitzen (17) der Leitung (10) zum freigelegten und/oder gebürsteten Schirmgeflecht (14, 14a) hin, so dass das freigelegte und/oder gebürstetes Schirmgeflecht (14, 14a) in der zweiten Richtung (Y) an den Umfang der Leitung (10) oder Hülse (12) gepresst wird.

4. Verfahren nach einem der Ansprüche 1 - 3, bei dem die zumindest zwei Bürsten (4) in einer zweiten Position (P2) zueinander angeordnet sind und beim gegenläufigen Rotieren (D) teilweise überlappen, und insbesondere ein Überlappungsbereich zumindest teilweise auf einer Mittelachse (M) liegt.

5. Verfahren nach einem der Ansprüche 1 - 4, bei dem das gebürstete Schirmgeflecht (14a) aus dem Scheitel (15) mit dem freigelegten Schirmgeflecht (14) anderer Umfangsregionen auf der Leitung (10) oder Hülse (12) zusammengebürstet und verdichtet wird.

6. Verfahren nach einem der Ansprüche 3 - 5, weiterhin aufweisend die anschließenden Schritte:
Bewegen der zumindest zwei Bürsten (4) entlang der dritten Richtung (Z) weg von der Leitung (10), und danach
Bewegen der zumindest zwei Formbacken (6) entlang der ersten Richtung (X) von dem freigelegten und/oder gebürstetem Schirmgeflecht (14, 14a) über die Aderspitzen (17) weg von der Leitung (10), so dass die Leitung (10) frei liegt und entnommen werden kann.

7. Vorrichtung (1) zum Bürsten von Schirmgeflecht (14) einer Leitung (10), bevorzugt mit einem Verfahren nach einem der Ansprüche 1 - 6, aufweisend:
a. eine Auflage (2) zum Positionieren der Leitung (10) entlang einer ersten Richtung (X);
b. ein verschiebbares Bürstensystem (3) mit zumindest zwei Bürsten (4), die in einer Ebene (Y-Z) quer, insbesondere senkrecht, zur ersten Richtung (X) gegenläufig rotieren können; wobei
c. das verschiebbare Bürstensystem (3) entlang einer dritten Richtung (Z) quer, insbesondere senkrecht, zur ersten Richtung (X) verschoben werden kann, so dass die Auflage (2) zwischen den zumindest zwei rotierenden Bürsten (4) angeordnet ist und die rotierenden Bürsten (4) freigelegtes Schirmgeflecht (14) der Leitung (10) in einen Scheitel (15) auf dem Umfang der Leitung (10) bürsten können.

8. Vorrichtung nach Anspruch 7, bei der die Bürstenradien (R1) der zumindest zwei Bürsten (4) mehr als das Zweifache, bevorzugt mehr als das Dreifache, am bevorzugtesten mehr als das Vierfache, des Leitungsradius (R2) umfassen.

9. Vorrichtung nach Anspruch 7 oder 8, bei der das Bürstensystem (3) zumindest zwei Bürsten (4) auf jeder Seite einer Mittelachse (M) umfasst, wobei die zumindest zwei Bürsten (4) auf jeder Seite entlang der ersten Richtung (X) beabstandet angeordnet sind.

10. Vorrichtung nach einem der Ansprüche 7 - 9, weiterhin aufweisend zumindest zwei Formbacken (6), die entlang der ersten Richtung (X) zu oder weg von der Leitung (10) verschoben werden können, um das freigelegte und/oder gebürstete Schirmgeflecht (14, 14a) in einer zweiten Richtung (Y) an die Leitung (10) oder eine Hülse (12) auf der Leitung (10) zu pressen.
